# EUROPÄISCHE PATENTSCHRIFT

(11) **EP 1 412 639 B1**
(45) Veröffentlichungstag und Bekanntmachung des Hinweises auf die Patenterteilung: **07.03.2007**
(21) Anmeldenummer: 02776914.0
(22) Anmeldetag: 19.07.2002
(51) Int. Cl.: F04B 13/00, F04B 9/04, F04B 1/02

(54) **DOSIERPUMPE**
DOSING PUMP
POMPE DOSEUSE

(30) Priorität: 20.07.2001 DE 10135495
(43) Veröffentlichungstag der Anmeldung: 28.04.2004
(73) Patentinhaber: Micro Mechatronic Technologies AG, 57080 Siegen (DE)
(72) Erfinder: HEMPELMANN, Willi, 57426 Olpe (DE)
(74) Vertreter: Klingseisen, Franz
(86) Internationale Anmeldenummer: PCT/EP2002/008084
(87) Internationale Veröffentlichungsnummer: WO 2003/010435

(56) Entgegenhaltungen:
- DE-A- 4 420 861
- US-A- 4 184 817
- US-A- 5 201 851

## Beschreibung

Die Erfindung betrifft eine Dosierpumpe, insbesondere eine Dosierpumpe für kleine Liefermengen, wie im Oberbegriff der Ansprüche 1 und 2 definiert.

Eine solche Pumpe ist bekannt aus der US-A-4 184 817, siehe insbesondere Spalte 4, Zeilen 34-50 davon.

Durch die Erfindung soll eine Dosierpumpe vorgeschlagen werden, die einen einfachen Auf bau hat und für Dosierzwecke insbesondere bei kleinen Liefermengen vielseitig einsetzbar ist.

Dies wird erfindungsgemäß durch eine Dosierpumpe nach den Ansprüchen 1 oder 2 erreicht, wobei sich durch die Anordnung einer Umschalteinrichtung zwischen einander gegenüberliegenden Kolben, die durch einen Schieber miteinander verbunden sind, ein einfacher Aufbau der Dosierpumpe ergibt.

Eine beispielsweise Ausführungsform der Erfindung wird nachfolgend anhand der Zeichnung näher erläutert. Es zeigen
- Fig. 1: eine Vorderansicht der Pumpeneinheit im Schnitt längs der Linie I-I in Fig. 3,
- Fig. 2: eine Schnittdarstellung eines Kolbens,
- Fig. 3: einen Schnitt längs der Linie II-II in Fig. 1,
- Fig. 4: eine Rückansicht der Pumpeneinheit,
- Fig. 4a: eine Ansicht der Schnappeinrichtung,
- Fig. 5: eine perspektivische Ansicht der Dosierpumpe mit der von der Pumpeneinheit getrennten Antriebseinheit,
- Fig. 6: in schematischer Darstellung den Antriebsstrang zwischen Motor und Schieber.

Auf einer Basisplatte 1 einer Pumpeneinheit 100 (Fig. 5) ist mittels Schrauben 21 ein Ventilblock 2 befestigt, der in einer konischen Bohrung (Fig. 3) ein entsprechend konisch gestaltetes Steuerküken 3 aufnimmt. Wie Fig. 1 zeigt, ist der Ventilblock 2 auf der Unterseite mit einer Ansaugbohrung 4 und diametral gegenüberliegend auf der Oberseite mit einer Abgabebohrung 5 versehen, wobei im Bereich dieser Bohrungen 4 und 5 Nuten 6 und 7 auf dem Umfang des Steuerkükens 3 ausgebildet sind, die sich jeweils etwa um den halben Umfang erstrecken und durch Stege 8 und 8' voneinander getrennt sind. Ferner sind seitlich in dem Ventilblock 2 im Bereich der Nuten 6, 7 Zylinderbohrungen 9 und 10 einander gegenüberliegend ausgebildet, an denen Zylinderrohre 11 und 11' stirnseitig angesetzt sind, die durch eine Halteplatte 12 und 12' zwischen dieser und dem Ventilblock 2 eingespannt gehalten werden.

In diesen Zylinderrohren 11 und 11' ist jeweils ein Kolben 13 bzw. 13' geführt, dessen Kolbenstange 30 an einem Schieberarm 14' bzw. 14" befestigt ist. Auf der Rückseite der Basisplatte 1 (Fig. 4) ist in einer Führung 15 ein Schieber 14 geführt, der die beiden Schieberarme 14' und 14" miteinander verbindet. Dieser in der Draufsicht in Fig. 3 etwa U-formig gestaltete Schieber 14 mit den senkrecht abstehenden Schieberarmen 14' und 14" wird durch einen elektrischen Antriebsmotor hin und her bewegt, der in einer Antriebseinheit 200 (Fig. 5) untergebracht ist. Wie Fig. 6 schematisch zeigt, treibt der Elektromotor 201 über ein Vorgelegegetriebe 202, das aus beispielsweise zwei miteinander kämmenden Zahnrädern besteht, eine Gewindespindel 203 an, mit der eine Mutter 204 in Eingriff steht, die über einen abstehenden Bolzen 205 mit dem Schieber 14 in Verbindung steht. Die Drehrichtung des Motors 201 wird durch Endschalter 206 und 207 umgeschaltet, wenn ein an der Mutter 204 einstellbar angebrachtes Betätigungselement 208 bei Erreichen der Endstellungen der Kolben 13 und 13' an dem jeweiligen Endschalter 206 bzw. 207 zum Anliegen kommt.

Bei dem in Fig. 4 dargestellten Ausführungsbeispiel sind am Schieber 14 in einem Abstand voneinander Ansätze 16 ausgebildet, die in einer Ausnehmung 1a der Basisplatte 1 verschiebbar sind und an denen jeweils ein Anschlagstift 17 bzw. 17' durch ein Gewinde einstellbar angebracht ist. Diese Anschlagstifte 17 und 17' wirken mit einem Hebel 18 zusammen, der außermittig auf der Rückseite des Steuerkükens 3 derart angebracht ist, dass bei Anlage eines der Anschlagstifte 17 das Steuerküken 3 über einen vorgegebenen Winkelbereich um seine Achse verschwenkt wird, damit beim Wechsel vom Förderhub zum Saughub der Kolben das Steuerküken 3 verschwenkt wird.

In der Betriebsstellung nach Fig. 1 befindet sich der Kolben 13 am Ende der Ausstoßbewegung, bei der das im Zylinderrohr 11 und in der Umfangsnut 6 des Steuerkükens 3 enthaltene Medium durch die oben liegende Abgabebohrung 5 ausgestoßen wurde, während gleichzeitig der Kolben 13' eine Ansaugbewegung ausgeführt hat, durch die Medium durch die unten liegende Ansaugbohrung 4 in die Umfangsnut 7 und in das Zylinderrohr 11' angesaugt wurde.

Durch Umsteuern des Antriebsmotors 201 mittels eines der Endschalter 206 und 207 werden die Schieberarme 14' und 14" aus der Stellung in Fig. 1 nach links bewegt, wobei zugleich das Steuerküken 3 durch den Hebel 18 derart im Gegenuhrzeigersinn in Fig. 1 durch die Anschlagstifte 17 am Schieber 14 verschwenkt wird, dass die Stege 8 und 8' auf die jeweils andere Seite der Ansaugbohrung 4 und der Abgabebohrung 5 zu liegen kommen, so dass durch den Förderhub des Kolbens 13' das angesaugte Medium über die Umfangsnut 7 zur Abgabebohrung 5 befördert wird, während der Kolben 13 über die Ansaugbohrung 4 und die Umfangsnut 6 Medium ansaugt.

Der Hebel 18 kann am Steuerküken 3 angebracht sein, so dass das Steuerküken 3 durch die Anschlagstifte 17 direkt umgeschaltet wird. Um die Umschaltbewegung des Steuerkükens 3 durch den Schieber 14 zu beschleunigen, wird vorzugsweise eine federbeaufschlagte Schnappeinrichtung vorgesehen. Bei der in Fig. 4 wiedergegebenen Ausführungsform ist der Hebel 18 radial an einem Zapfen 42 abstehend ausgebildet, der in einer Bohrung 214 eines Gehäuses 220 der Antriebseinheit 200 über ein Kugellager drehbar gelagert ist (Fig. 3). Der Hebel 18 an dem Zapfen 42 ist als Exzenter gestaltet, der in eine etwa V-förmige Ausnehmung 44 auf der Rückseite des Steuerkükens 3 eingreift. In Fig. 4 ist die Ausnehmung 44 angedeutet, die sich radial nach außen erweitert. Ferner ist, wie Fig. 4a zeigt, am Zapfen 42 über einen Mehrkantzapfen 43 ein radial abstehender Hebel 19 eingesetzt, an dem eine Feder 20 angreift, die mit dem anderen Ende am Gehäuse 220 befestigt ist (Fig. 3). Sobald beispielsweise der Anschlagstift 17' am Exzenterhebel 18 zum Anliegen kommt und diesen in Fig. 4 etwas nach rechts gedrückt hat, wird die Zugfeder 20 über eine Totpunktlage bewegt, wodurch die Feder mit Schnappwirkung den Zapfen 42 und damit den Exzenterhebel 18 verschwenkt, so dass das Steuerküken 3 beschleunigt in die vorgesehene Schwenkstellung umgeschaltet wird. Der gleiche Vorgang erfolgt an dem gegenüberliegenden Anschlagstift 17, wobei durch Anlage des Anschlagstifts 17 am Exzenterhebel 18 die Feder 20 auf die andere Seite der Totpunktlage zu liegen kommt und das Steuerküken 3 über den am Zapfen 42 angebrachten Exzenterhebel 18 beschleunigt in die andere Schwenkstellung bewegt wird. Auf diese Weise können die Stege 8 und 8' am Steuerküken 3 schneller umgestellt werden als dies durch die Bewegung des Schiebers 14 allein möglich ist.

Fig. 4a zeigt eine perspektivische Teilansicht der Schnappeinrichtung, wobei der Exzenterhebel 18 an einer Seite der Ausnehmung 44 anliegt und das Steuerküken 3 in der vorgegebenen Schaltstellung hält. Wenn der Anschlagstift 17 an dem vom Steuerküken vorstehenden Abschnitt des Exzenterhebels 18 zum Anliegen kommt und diesen etwas im Gegenuhrzeigersinn in Fig. 4a verschwenkt, so wird hierdurch das Steuerküken 3 durch Abheben des Exzenterhebels 18 noch nicht aus seiner Stellung bewegt, bis die Feder 20 nach Überschreiten der Totpunktlage zur Wirkung kommt und den Zapfen 42 beschleunigt weiter dreht, so dass der Exzenterhebel 18 aus der Stellung in Fig. 4a auf die andere Seite der Ausnehmung 44 zu liegen kommt, wodurch das Steuerküken beschleunigt in die andere Schaltstellung umgeschaltet wird.

Wie Fig. 3 zeigt, sind bei dem dargestellten Ausführungsbeispiel auf dem Umfang des Steuerkükens 3 nebeneinander weitere Nuten 6', 6" und 7`, 7" ausgebildet, die mit entsprechenden Zylinderbohrungen 9', 9" und 10', 10" in Verbindung stehen, an denen entsprechende Zylinderrohre 11 und 11' angesetzt sind. In entsprechender Weise sind an den Schieberarmen 14' und 14" jeweils drei Kolben 13 und 13' befestigt und im Ventilblock 2 sind den jeweiligen Umfangsnuten 6, 7 zugeordnet Ansaugbohrungen 4' und 4" sowie Abgabebohrungen 5' und 5" ausgebildet, wie dies Fig. 5 zeigt. Auf diese Weise werden drei nebeneinanderliegende Einzelpumpen an der Pumpeneinheit 100 ausgebildet, die in der gleichen Weise angetrieben und umgesteuert werden.

Die nebeneinanderliegenden Kolben und Zylinderrohre können unterschiedliche Durchmesser haben, so dass sich eine Dreistrompumpe ergibt, die drei unterschiedlich große Fördervolumina liefert. So kann beispielsweise die auf dem kleinsten Kükendurchmesser angeordnete Pumpe, die den kleinsten Kolben/Zylinderdurchmesser aufweist, für Fördermengen von 1 bis 1.000 µl/h ausgelegt sein, während die mittlere Pumpe mit einem etwas größeren Kolben/Zylinderdurchrnesser 4 bis 4000 µl/h liefert. Die auf dem größten Kükendurchmesser vorgesehene Pumpe mit dem größten Kolben/Zylinderdruchmesser kann hierbei z. B. eine Fördermenge von 10 bis 10.000 µl/h abgeben.

Die von den einzelnen Pumpen gelieferten Stoffströme stehen in einem vom Kolbendurchmesser abhängigen Mengenverhältnis. Die drei Stoffströme können über eine nicht dargestellte, nachgeschaltete Ventileinrichtung beliebig miteinander kombiniert werden. Die von den drei Pumpen gelieferten Stoffströme können auch völlig unterschiedliche Medien sein.

Der Durchmesser der Zylinderrohre und Kolben kann auch bei den dargestellten drei Pumpen gleich ausgelegt sein. Je nach Verwendungszweck können die Durchmesser von Zylinderrohr und Kolben bei den einzelnen Pumpen an die jeweiligen Erfordernisse angepasst werden.

Die Rumpeneinheit 100 mit den drei einzelnen Pumpen kann über eine nicht dargestellte Ansteuerelektronik für den Motor 201 im gesamten Mengenbereich stufenlos eingestellt werden, Die pumpe ist selbstansaugend und kann hohe Drücke erzeugen.

Die Oberfläche des konischen Steuerkükens 3 wird geläppt, so dass sich eine dichte Anlage an der entsprechend bearbeiteten Fläche der konischen Bohrung im Ventilblock 2 ergibt, wodurch gesonderte Dichtungselemente zwischen den einzelnen Pumpen bzw. zwischen den einzelnen Umfangsnuten entfallen können.

Die Kolbendurchmesser sind jeweils größer ausgelegt als die Breite der Nuten 6 und 7 am Steuerküken 3, so dass der Kolben 13 auf der Oberfläche des Steuerkükens 3 zum Anliegen kommen kann. Wie Fig. 2 zeigt, ist die Vorderseite der Kolben entsprechend dem Radius des Steuerkükens im Bereich der jeweiligen Zylinderbohrung abgeschrägt und konvex gestaltet. Die Kolbenstange 30 ist über einen Fortsatz 31 mit kleinerem Durchmesser in eine mittige Bohrung des Kolbens eingesetzt. Zwischen Stirnseite dieses Fortsatzes 31 und Kolben 13 ist ein elastisches Element 32 eingesetzt, während die rückwärtige Stirnseite des Kolbens 13 ein geringes Spiel gegenüber dem Abschnitt der Kolbenstange 30 mit größerem Durchmesser hat. Der Kolben 13 kann hierdurch an der Umfangsfläche des Steuerkükens 3 zum Anliegen gebracht werden, um Toträume möglichst gering zu halten, ohne dass durch die Kolbenstange 30 ein zu starker Druck auf die Umfangsfläche des Steuerkükens ausgeübt wird. Der Durchmesser der Zylinderbohrungen 9 und 10 im Ventilblock 2 entspricht dem Innendurchmesser der Zylinderrohre 11 und 11', so dass die Zylinderbohrung jeweils den durch die Zylinderbohrung 9, 10 gebildeten Zylinderraum fortsetzt.

Das Zylinderrohr 11 ist in eine Aufnahmebohrung 22 des Ventilblocks 2 eingesetzt, wobei ein Dichtungsring 34 zwischen Stirnseite des Zylinderrohrs 11 und Absatz zwischen Zylinderbohrung 9 und Aufnahmebohrung 22 vorgesehen ist. Zum Einspannen des Zylinderrohrs 11 ist ein die Kolbenstange 30 umgebendes Spannelement 35 (Fig. 3) mit Außengewinde in eine Gewindebohrung in der Halteplatte 12 eingeschraubt. Dieses Spannelement 35 liegt über einem weiteren Dichtungsring 36 an der äußeren Stirnseite des Zylinderrohres 11 an und hält dieses zwischen den beiden Dichtungsringen 34 und 36 eingespannt.

Das außen liegende Ende der Kolbenstange 30 ist über eine Feststellschraube 37 in einer Bohrung des Schieberarms 14' bzw. 14" befestigt, so dass eine Feineinstellung der Kolbenstellung relativ zum Steuerküken 3 vorgenommen werden kann.

Damit auch kleinste Liefermengen mit einem Kolbenhub im µ-Bereich präzise gefördert werden können, ist der Kraftstrang zwischen Antriebsmotor 201 und Kolben 13 der Pumpen spielfrei ausgebildet. Der Motor 201 treibt das spielfrei eingestellte Vorgelegegetriebe 202 an, durch das die in Lagern 209 und 209' gelagerte Gewindespindel 203 beim Umschalten der Drehbewegung des Motors spielfrei in die beiden Drehrichtungen gedreht wird. Die Mutter 204 ist geschlitzt ausgebildet und mit einem Spannelement, beispielsweise einer Schraube versehen, die bei 210 angedeutet ist, damit der Eingriff der Mutter 204 mit der Gewindespindel 203 spielfrei eingestellt werden kann.

Am Motor 201 ist ein Flansch 240 angebracht, der eine Ausnehmung aufweist, in der ein Exzenterring 241 mit dem Außenumfang gelagert ist. Am Innenumfang des Exzenterrings 241 ist ein weiterer Flansch 242 gelagert, der über Schrauben an einem stationären Element 243 des Gehäuses 220 befestigt ist. Durch eine Verdrehung des Exzenterrings 241 kann die Verzahnung des Vorgelegegetriebes 202 spielfrei eingestellt werden, worauf die beiden Flansche 240 und 242 durch Schrauben 244 fest miteinander verbunden werden.

Die Gewindespindel 203 steht mit einem Gewindering 245 in Eingriff, der im Lager 209 verdrehbar gelagert ist. Auf der gegenüberliegenden Seite liegt die Gewindespindel über einen Absatz am Lager 209' an. Durch den Gewindering 245 kann die Gewindespindel am Lager 209' eingespannt gehalten werden, so dass auch die Lagerung der Gewindespindel spielfrei ist.

Schließlich ist der von der Mutter 204 abstehende Bolzen 205 über ein steifes Federelement 211 in einer Bohrung 43 des Schiebers 14 eingesetzt, so dass auch an dieser Verbindungsstelle kein Spiel auftreten kann. Das Federelement 211 zwischen Bolzen 205 und Bohrungsumfang kann beispielsweise ein längs des Umfangs gewellter Federring sein.

Der in Fig. 6 schematisch wiedergegebene Aufbau des Antriebsstranges zwischen Motor 201 und Bolzen 205 ist in dem Gehäuse 220 der Antriebseinheit 200 untergebracht, wobei der Bolzen 205 aus der Vorderseite des Gehäuses 220 in einem Langloch 213 vorsteht, wie dies Fig. 5 zeigt. In dem Gehäuse 220 ist auch die nicht dargestellte Ansteuerelektronik für die Steuerung des Motors 201 untergebracht.

Auf der Vorderseite des Gehäuses 220 ist in einer Bohrung eine Lagerkugel 216 (Fig. 5) angeordnet, die federbeaufschlagt ist und beim Zusammenbau von Antriebseinheit und Pumpeneinheit 100 zentrisch an der Rückseite des Steuerkükens 3 zum Anliegen kommt, um das Steuerküken mit einer vorgegebenen Anlagekraft in der konischen Bohrung des Ventilblocks in Achsrichtung zu halten. Die angedeutete, die Lagerkugel 216 beaufschlagende Feder 217 kann durch eine nicht dargestellte Einstelleinrichtung in ihrer Anpresskraft so verändert werden, dass die Lagerkugel 216 mit einer vorgegebenen Anpresskraft an der ebenen Rückseite des Steuerkükens anliegt. Durch die Anlage der Lagerkugel an der ebenen Fläche des Steuerkükens werden die Reibungskräfte minimiert.

Damit die Antriebseinheit 200 schnell von der Pumpeneinheit 100 gelöst werden kann, sind am Gehäuse 220 Spannelemente 230 in der Form von verschwenkbaren Haken an den gegenüberliegenden Seiten angebracht, die mit Stiften 40 zusammenwirken, die seitlich an der Basisplatte 1 der Pumpeneinheit 100 abstehen. An der Vorderseite des Gehäuses 220 sind beispielsweise vier Passstifte 231 angebracht, die in entsprechende Passbohrungen 41 an der Basisplatte 1 der Pumpeneinheit 100 eingreifen. Die hakenförmigen Spannelemente 230 können auch durch einen einzelnen Spannbügel ersetzt werden, der die Antriebseinheit 200 mit der Pumpeneinheit 100 verbindet.

Durch diesen Aufbau kann die Pumpeneinheit 100 schnell von der Antriebseinheit 200 gelöst werden, so dass die Pumpeneinheit z. B. in einem Autoklaven bei höheren Temperaturen sterilisiert werden kann. Hierbei kann die Pumpeneinheit in kurzer Zeit demontiert werden, wobei alle medienführenden Bauteile wie Kolben, Zylinderrohre und Steuerküken für Reinigungszwecke frei zugänglich sind. In entsprechender Weise kann die Pumpeneinheit 100 über die Spannelemente 230 schnell mit der Antriebseinheit 200 gekoppelt werden, wobei der Zapfen 205 in die Bohrung 43 am Schieber 14 und der Exzenter 43 in die Ausnehmung 44 auf der Rückseite des Steuerkükens 3 eingreift. Dieser Eingriff wird durch in die Passbohrungen 41 der Basisplatte 1 eingreifenden Passstifte 231 geführt.

Durch Anlage der Kolben 13 an der Umfangsfläche des Steuerkükens 3 ist die Dosierpumpe so aufgebaut, dass sich möglichst keine Toträume ergeben. Sollte durch die unten liegenden Ansaugbohrungen 4 Luft angesaugt werden, so steigt diese mit dem Förderstrom nach oben zu den Abgabebohrungen 5, wobei eventuell vorhandene Luftblasen durch die Schwenkbewegung des Steuerkükens 3 während des Umschaltens von Förder- auf Ansaughub beschleunigt zu den Abgabebohrungen bewegt werden.

Bei dem beschriebenen Ausführungsbeispiel wird das Steuerküken 3 umgeschaltet, sobald die Kolben 13 ihren Endhub erreicht haben, so dass die Antriebsrichtung des Schiebers 14 und das Steuerküken 3 im Wesentlichen gleichzeitig umgestellt werden. Durch die Trennung der Umsteuerung des Motors durch die Endschalter einerseits und die Umsteuerung des Kükens durch die Anschlagstifte 17 andererseits ist es auch möglich, durch Verstellen der Endschalter 206 und 207 die Antriebsrichtung des Schiebers 14 umzustellen, ohne dass zugleich das Steuerküken 3 umgeschaltet wird.

Es sind verschiedene Abwandlungen der beschriebenen Bauweise möglich. So kann anstelle der beschriebenen drei Einzelpumpen auch nur eine einzelne Pumpe mit zwei Zylinderrohren und zwei gegenüberliegenden Kolben vorgesehen sein. Ebenso können die Zylinderrohre 11 mehrerer Einzelpumpen zu einem Zylinderblock zusammengefasst sein, der in der beschriebenen Weise am Ventilblock 2 anliegend gehalten wird.

## Patentansprüche

1. Dosierpumpe mit einander gegenüberliegenden, in Zylindern (11,11') geführten Kolben (13, 13'), die durch einen Schieber (14) miteinander verbunden sind, der durch einen Antriebsmotor (201) hin und her bewegt wird, wobei zwischen den Kolben (13, 13') eine Umschalteinrichtung (3) in einem Ventilblock (2) angeordnet ist, die abwechselnd die gegenüberliegenden Zylinderräume mit einer Ansaugöffnung (4) und einer Abgabeöffnung (5) verbindet.

2. Dosierpumpe, umfassend
zwei Gruppen von in Zylindern (11,11') geführten Kolben (13,13'), einen mit den beiden Gruppen von Kolben verbundenen Schieber (14), der durch einen Antriebsmotor (201) hin und her bewegt wird und der die Gruppen von Kolben hin und her bewegt,
eine zwischen den beiden Kolbengruppen angeordnete Umschalteinrichtung (3), die abwechselnd die Zylinder der beiden Gruppen mit einer Ansaugöffnung (4) und einer Abgabeöffnung (5) verbindet,
wobei die Umschalteinrichtung durch den Schieber (14) betätigt wird.

3. Dosierpumpe nach Anspruch 1 oder 2, bei der die Umschalteinrichtung als Steuerküken (3) ausgebildet ist, das in dem Ventilblock (2) verdrehbar und auf dem Umfang mit Nuten (6, 7) versehen ist, die an diametral gegenüberliegenden Stellen durch Stege (8, 8') voneinander getrennt sind,
wobei die eine Nut (6) mit einer Zylinderbohrung (9) im Ventilblock (2) und die andere Nut (7) mit einer im Ventilblock gegenüberliegend ausgebildeten Zylinderbohrung (10) in Verbindung steht und durch das Hin- und Herschwenken des Steuerkükens (3) die eine Nut mit der im Ventilblock ausgebildeten Ansaugöffnung (4) in Verbindung tritt, während die andere Nut mit der im Ventilblock ausgebildeten Abgabeöffnung (5) verbunden wird, und umgekehrt.

4. Dosierpumpe nach Anspruch 2, wobei am Schieber (14) beabstandete Anschläge (17, 17') vorgesehen sind, die im Bereich der Endstellungen der Kolben einen am Steuerküken (3) angebrachten Hebel (18) zum Umschalten des Steuerkükens beaufschlagen.

5. Dosierpumpe nach Anspruch 2, wobei am Hebel (18) eine Schnappeinrichtung (19, 20) ausgebildet ist, durch die das Steuerküken (3) bei Anlage eines Anschlags (17) am Hebel (18) beschleunigt verschwenkt wird.

6. Dosierpumpe nach den vorhergehenden Ansprüchen, wobei am Ventilblock (2) nebeneinanderliegend mehrere Zylinderrohre (11, 11') angeordnet sind und am Schieber (14) nebeneinanderliegend eine entsprechende Anzahl von Kolben (13, 13') angebracht ist.

7. Dosierpumpe nach den vorhergehenden Ansprüchen, wobei der Ventilblock (2) mit Zylinderrohren (11) und Schieber (14) an einer Basisplatte (1) zur Ausbildung einer Pumpeneinheit (100) angebracht ist, die lösbar mit einer blockförmigen Antriebseinheit (200) verbunden ist.

8. Dosierpumpe nach Anspruch 7, wobei an der blockförmigen Antriebseinheit (200) Passtifte (231) abstehen, die in Passbohrungen (41) an der Basisplatte (1) der Pumpeneinheit (100) eingreifen.

9. Dosierpumpe nach 8, wobei an der Antriebseinheit (200) wenigstens ein Spannelement (230) angebracht ist, das mit einem entsprechenden Eingriffselement (40) an der Basisplatte (1) zusammenwirkt.

10. Dosierpumpe nach den Anspruch 7, wobei an der Antriebseinheit (200) ein Bolzen (205) vorseht, der von einer mit einer Gewindespindel (203) in Eingriff stehenden Mutter (204) absteht und in eine Bohrung (43) des Schiebers (14) an der Pumpeneinheit (100) eingreift.

## Claims

1. A metering pump having opposing pistons (13, 13') guided in cylinders (11, 11') and connected to one another by a slide (14) which is moved reciprocatingly by a drive motor (201), wherein a switching means (3) is arranged in a valve block (2) between the pistons (13, 13') and alternately connects the opposing cylinder spaces with an intake opening (4) and an output opening (5).

2. Metering pump comprising
two groups of pistons (13, 13') guided in cylinders (11, 11'),
a slide (14) which is connected to the two groups of pistons, is moved reciprocatingly by a drive motor (201), and which moves the groups of pistons reciprocatingly, and a switching means (3) arranged between the two groups of pistons,
which alternately connects the cylinders of the two groups with an intake opening (4) and an output opening (5),
wherein the switching means is actuated by the slide (14).

3. Metering pump according to claim 1 or 2, in which the switching means is formed as a stopcock (3) which is rotatable in the valve block (2) and is provided on the circumference with grooves (6, 7), which are spaced from one another at diametrically opposite positions by ridges (8, 8'),
wherein the one groove (6) communicates with a cylinder bore (9) in the valve block (2) and the other groove (7) communicates with a cylinder bore (10) formed in the valve block opposite, and by means of the swivelling back and forward of the stopcock (3), the one groove communicates with the intake opening (4) formed in the valve block, while the other groove communicates with the output opening (5) formed in the valve block, and vice versa.

4. Metering pump according to claim 2, wherein spaced stops (17, 17') are provided at the slide (14), which act on a lever (18) mounted at the stopcock (3) in the area of the end positions of the pistons for switching the stopcock.

5. Metering pump according to claim 2, wherein at the lever (18) a snap-action device (19, 20) is formed, by means of which the stopcock (3) is acceleratedly swivelled when a stop (17) contacts the lever (18).

6. Metering pump according to the preceding claims, wherein a plurality of cylinder tubes (11, 11') is arranged adjacent one another at the valve block (2) and a corresponding plurality of pistons (13, 13') is mounted adjacent one another at the slide (14).

7. Metering pump according to the preceding claims, wherein the valve block (2) having cylinder tubes (11) and slide (14) is mounted on a base plate (1) for forming a pump unit (100), which is releasably connected to a block-shaped drive unit (200).

8. Metering pump according to claim 7, wherein aligning pins (231) protrude at the block-shaped drive unit (200), which engage in aligned bores (41) at the base plate (1) of the pump unit (100).

9. Metering pump according to claim 8, wherein at the drive unit (200) at least one tensioning piece (230) is mounted, which cooperates with a corresponding engagement element (40) at the base plate (1).

10. Metering pump according to claim 7, wherein at the drive unit (200) a bolt (205) protrudes, from which a nut (204) protrudes which is engaged with a threaded spindle (203), and which engages in a bore (43) of the slide (14) at the pump unit (100).

## Revendications

1. Une pompe dosage comprenante des pistons (13, 13') opposés guidés dans des cylindres (11, 11') et reliés l'un avec l'autre par un curseur (14) brimbalé par un moteur d'entrâinement (201), un mécanisme de déplacement étant prévu dans un bloc clapet (2) entre les pistons (13, 13') et reliant à tour de rôle les espaces des cylindres avec une aperture aspirante (4) et une aperture de sortie (5).

2. Une pompe dosage comprenante
deux groupes des pistons (13, 13') guidés dans des cylindres (11, 11'),
un curseur (14) relié à les deux groupes des pistons brimbalé par un moteur d'entrâinement (201) et brimbalant les groupes des pistons, et
un mécanisme de déplacement prévu entre les deux groupes des pistons reliant à tour de rôle les espaces des cylindres avec une aperture aspirante (4) et une aperture de sortie (5),
le mécanisme de déplacement étant actionné par le curseur (14).

3. Une pompe dosage selon la revendication 1 ou 2, dans laquelle le mécanisme de déplacement est formé comme un robinet d'arrêt rotatif prévu dans le bloc clapet (2) et équipé sur le périmètre même de rainures (6, 7) séparées l'un de l'autre par des traverses, et
dans laquelle l'une rainure (6) est reliée avec un alésage (9) du cylindre dans le bloc clapet (2) et l'autre rainure (7) est reliée avec un alésage (10) du cylindre dans le bloc clapet opposé, et au moyen du mouvement avant arrière du robinet d'arrêt (3), l'une rainure est reliée avec l'aperture aspirante (4) formée dans le bloc clapet, pendant l'autre rainure est reliée avec l'aperture de sortie (5) formée dans le bloc clapet, et vice versa.

4. Une pompe dosage selon la revendication 2, dans laquelle des arrêts (17, 17') prévus au curseur (14) pressurisent un levier (18) monté au robinet d'arrêt dans l'étendue des positions finales des pistons, pour déplacer le robinet d'arrêt.

5. Une pompe dosage selon la revendication 2, dans laquelle un dispositif mousqueton (19, 20) est formé, par laquelle le robinet d'arrêt (3) est pivoté de manière accélérée quand un arrêt (17) bute au levier (18).

6. Une pompe dosage selon les revendications précédentes, dans laquelle une pluralité de tubes des cylindres (11, 11') juxtaposés est prévue au bloc clapet (2) et une pluralité correspondante de pistons (13, 13') est prévue au curseur (14).

7. Une pompe dosage selon les revendications précédentes, dans laquelle le bloc clapet (2) avec les tubes des cylindres (11) et le curseur (14) est monté à une plaque de base (1) pour former une unité de pompe (100) relâchablement reliée avec une unité d'èntrâinement.

8. Une pompe dosage selon la revendication 7, dans laquelle des goupilles d'ajustage (231) dépassent de l'unité d'entrâinment (200) et s'enclenchent avec des trous alignés (41) à la plaque de base (1) de l'unité de pompe (100).

9. Une pompe dosage selon la revendication 8, dans laquelle du moins un élément de tension (230) est monté à l'unité d'entrâinement et coopère avec un élément d'enclenchement (40) à la plaque de base (1).

10. Une pompe dosage selon la revendication 7, dans laquelle un goujon (205) saillit de l'unité d'entrâinement (200), ledit goujon dépasse d'un écrou qui s'enclenche avec un tourillon fileté (203), et ledit goujon s'enclenche avec un trou (43) du curseur (14) à l'unité de pompe (100).
